# EUROPÄISCHE PATENTSCHRIFT

(11) **EP 0 209 491 B1**
(45) Veröffentlichungstag und Bekanntmachung des Hinweises auf die Patenterteilung: **19.04.1989**
(21) Anmeldenummer: 86810295.5
(22) Anmeldetag: 07.07.1986
(51) Int. Cl.: E04D 13/14

(54) **Einfassung für Ueberdach-Entlüftungsrohre oder -Abluftkamine**
Roof enclosure for vent pipes or exhaust chimneys
Garniture de toiture pour conduits de ventilation ou cheminées de désenfumage

(30) Priorität: 12.07.1985 CH 3046/85
(43) Veröffentlichungstag der Anmeldung: 21.01.1987
(73) Patentinhaber: Dübi & Co., CH-3360 Herzogenbuchsee (CH)
(72) Erfinder: Braun, Jürg, CH-3362 Niederönz (CH)
(74) Vertreter: Tschudi, Lorenz

(56) Entgegenhaltungen:
- FR-A- 1 424 547
- FR-A- 2 377 568
- FR-A- 2 539 447
- GB-A- 1 080 837
- GB-A- 1 310 003
- US-A- 1 647 414
- US-A- 3 731 952

## Beschreibung

Die Erfindung geht aus von einer Einfassung für Überdach-Entlüftungsrohre oder -Abluftkamine gemäss dem Oberbegriff des Patentanspruches, welcher aus der GB-A-1 080 837 bekannt ist.

Damit ein Überdach-Entlüftungsrohr oder Abluftkamin stets in einer senkrechten Position auf einem Schrägdach bleibt, wurden verschiedene Einfassungen verwendet. So sind z. B. Kugeln oder Kappen bekannt, die an die Dachneigung gelegt werden, wobei die Manschetten an den Kugeln oder Kappen vernietet und die Manschette selbst am Rohr oder Kamin verklebt wird. In der europäischen Patentanmeldung 0 131 086 ist ein Dachentlüftungsrohr beschrieben, dessen oberhalb der Dachpfanne liegender Abschnitt durch eine Kappe gebildet ist. Letztere überfängt eine über die Oberseite der Dachpfanne vorstehende Kuppel, wobei beide Teile formangepasst sind. Auf diese Weise kann das Entlüftungsrohr in der Durchtrittsöffnung, die eine grosse Länge aufweist, der Dachneigung in einem Bereich von ca. 20 - 35° angepasst werden.

Bei den meisten bekannten Einfassungen dieser Art müssen aber immer nach der Montage Anpassungsarbeiten ausgeführt werden, damit das Rohr bzw. der Kamin immer senkrecht bleibt. Des weiteren ist die Anpassungsmöglichkeit des Rohres bzw. des Kamins an die Dachneigung stark beschränkt.

Aus der GB-A-1 080 837 ist eine aus elastischem Material bestehende Einfassung für Überdach-Entlüftungs rohre oder -Abluftkamine beschrieben, die zur Anpassung an die Dachschräge unmittelbar über dem Anschlussflansch balgartig ausgebildet ist.

Es ist nun Aufgabe der vorliegenden Erfindung, eine verbesserte Einfassung für Überdach-Entlüftungsrohre oder -Abluftkamine aus flexiblem Material zur Verfügung zu stellen, die für Dachschrägen von 15 - 60° geeignet ist.

Diese Aufgabe wird erfindungsgemäss durch die Merkmale des kennzeichnenden Teiles des Patentanspruches gelöst. Bei der Einfassung für Überdach-Entlüftungsrohre oder -Abluftkamine müssen nach der ausgeführten Montage keine Anpassarbeiten mehr verlangt werden. Bei einer solchen Einfassung ist kein Abdichten mit Spachtelmassen usw., kein Verschrauben, Vernieten oder Kleben von Einzelteilen erforderlich.

Der Erfindungsgegenstand wird nachstehend anhand der Zeichnung beispielsweise näher erläutert. Es zeigen:
Fig. 1 eine Seitenansicht im Schnitt einer auf einem Schrägdach verlegten Einfassung mit einer auf dem Entlüftungsrohr aufgezogenen Manschette aus einem biegsamen Material,
Fig. 2 einen Teilschnitt im grösseren Maßstab der Manschette nach der Figur 1 mit einem eingelegten Stahlring,
Fig. 3 einen Teilschnitt im grösseren Maßstab der Manschette nach der Figur 1 mit einem eingelegten Stahlring und einer gebildeten Materialfalte,

In den Figuren 1 bis 3 ist eine erste Ausführungsform der erfindungsgemässen Einfassung für Überdach-Entlüftungsrohre oder -Abluftkamine dargestellt.

Die Einfassung umfasst einen flexiblen, an das Schrägdach 12 verlegbaren Anschlussflansch 1 mit einer Öffnung für das Entlüftungsrohr 10 bzw. den Abluftkamin. Mit dem Anschlussflansch 1 ist eine Manschette 2 aus einem biegsamen Material verbunden. Im Querschnitt entspricht der Innendurchmesser der Manschette 2 etwa dem Aussendurchmesser des Rohres 10 bzw. des Kamins. Die Manschette 2 besteht z. B. aus Leder oder Kunststoff ("PVC"). Die Manschette 2 ist auf das Rohr 10 bzw. den Kamin aufziehbar.

Der dem Dachfirst 13 zuzukehrende Wandabschnitt der Manschette 2 ist in seiner Höhe kürzer ausgebildet als der ihm gegenüberliegende Wandabschnitt. Das heisst, dass die durch den frei liegenden Rand 3 der Manschette 2 geführte Ebene mit der Ebene des Anschlussflansches 1, der auf dem Schrägdach 12 zum Anliegen kommt, einen spitzen Winkel einschliesst. Der freie Rand 3 der Manschette 2 ist mittels einer Spannbride 4 am Rohr 10 bzw. Kamin so befestigbar, dass er im befestigten Zustand der Manschette 2 senkrecht zur Längsachse 11 des Rohres 10 bzw. Kamins liegt. Der dem Dachfirst 13 zuzukehrende kürzere Wandabschnitt der Manschette 2, ist praktisch höhenunverstellbar oder starr, wogegen der dem Dachfirst 13 abzukehrende Wandabschnitt der Manschette 2 samt dem Anschlussflansch 1 von Hand höhenverstellbar ist. Dadurch wird die Anpassung an die verschiedene Neigung des Schrägdaches 12 problemlos erzielt. In der Figur 1 beträgt die Dachneigung a 45° und die Dachneigung a' 30°. Mit 14 ist ein Regenhut des Rohres 10 bzw. des Kamins bezeichnet.

Annähernd in der Mitte des Abstandes des freien Randes 3 der aus einem biegsamen Material bestehenden Manschette von dem Anschlussflansch 1 ist ein Stahlring 5 eingesetzt, um welchen sich bei Höhenverstellung des dem Dachfirst 13 abzukehrenden längeren Wandabschnittes der Manschette 2 eine Materialfalte 6 bildet. Diese Materialfalte 6 ist insbesondere aus der Figur 3 gut sichtbar.

Bei der Montage der Dacheinfassung werden keine speziellen Werkzeuge verwendet. Die Montage geht auf einfache Art vor sich. Die Manschette 2 mit dem Anschlussflansch 1 wird über das Belüftungsrohr 10 bzw. den Abluftkamin straffgezogen, wobei der Anschlussflansch 1 an die Dachneigung angepasst wird. Dann wird etwa 15 - 20 mm unterhalb des Manschettenrandes 3 die Spannbride 4 aufgesetzt und mit Schraubenzieher festgezogen. Die Randfuge der Manschette 2 wird mit Silikon abgedichtet. Nach der Montage werden keine weiteren Anpassarbeiten benötigt. Die Montage wird von einer Person durchgeführt.

Die Einfassung eignet sich für Dachschrägen von etwa 15 bis 60°. Durch den flexiblen Teil der Einfassung werden eventuelle Massfehler oder Ungenauigkeiten automatisch kompensiert. Dabei werden die Dachabsenkung oder Wärmedehnung aufgenommen und Vibrationen absorbiert.

## Patentansprüche

Einfassung für Überdach-Entlüftungsrohre oder -Abluftkamine mit einem flexiblen, an das Schrägdach verlegbaren Anschlussflansch (1) mit einer Offnung für das Rohr (10) bzw. den Kamin und mit einer mit dem Abschlussflansch (1) verbundenen, auf das Rohr (10) bzw. den Kamin aufziehbaren Manschette (2)) wobei der freie Rand (3) der Manschette (2) mittels einer Spannbride (4) senkrecht zur Längsachse (11) des Rohres (10) bzw. Kamins an demselben befestigbar ist und die durch den freiliegenden Rand (3) der Manschette (2) geführte Ebene mit der Ebene des Anschlussflansches (1) eigen spitzen Winkel einschliesst, wobei die Manschette (2) eine zylindrische Form hat, deren dem Dachfirst (13) zuzukehrender Wandabschnitt in seiner Höhe kürzer ist als der ihn gegenüberliegende Wandabschnitt und dass der dem Dachfirst (13) zuzukehrende Wandabschnitt der Manschette (2) praktisch höhenunverstellbar ist, wogegen der dem Dachfirst (13) abzukehrende Wandabschnitt der Manschette (2) samt dem Anschlussflansch (1) von Hand höhenverstellbar ist, dadurch gekennzeichnet, dass annähernd in der Mitte des Astandes des freien Randes (3) der Manschette vom Anschlussflansch (1) innerhalb der Manschette (2) ein Stahlring (5) vorhanden ist, um welchen sich bei Höhenverstellung des dem Dachfirst (13) abzukehrenden Wandabschnittes der Manschette (2) eine Materialfalte (6) bildet.

## Revendications

Garniture de toiture pour conduit de ventilation ou cheminée de désenfumage avec une collerette de raccordement (1) flexible pouvant être étendue sur le toit en pente et présentant une ouverture pour le tuyau (10) respectivement la cheminée, et avec une manchette (2) liée avec la collerette de raccordement (1) et pouvant être montée sur le tuyau (10) respectivement la cheminée, le bord libre de la manchette (2) pouvant être fixé au tuyau (10) respectivement la cheminée, au moyen d'une bride de serrage (4) perpendiculairement à l'axe longitudinal (11) du tuyau respectivement de la cheminée, et le plan formé par le bord libre (3) de la manchette (2) formant un angle aigu avec le plan de la collerette de raccordement (1), la manchette (2) ayant une forme cylindrique, la partie de celle-ci, placée en regard du faîte du toit (13), étant plus courte dans sa hauteur que la partie qui lui est opposée, et la partie de la manchette (2) en regard du faîte du toit (13) étant pratiquement inamovible, la partie de la manchette (2) située à l'opposé étant par contre réglable en hauteur à la main en même temps que la collerette de raccordement (1), caractérisée en ce que, approximativement à mi-distance du bord libre (3) de la manchette (2) de la collerette de raccordement (1), se trouve un anneau d'acier (5) autour duquel se forme un débord de matériau lors du réglage en hauteur de la partie de la manchette (2) située à l'opposé du faîte du toit (13).

## Claims

Skirting for above-roof ventilation pipes or exhaust chimneys having a flexible fitting flange (1) placeable on the pitched roof and having an opening for the pipe (10) or the chimney, and having a sleeve (2) connected to the fitting flange (1) and attachable to the pipe (10) or the chimney, the free edge (3) of the sleeve (2) being fixable to the pipe (10) or chimney perpendicular to the longitudinal axis thereof by means of a clamping collar (4), and the plane defined by the free-lying edge (3) of the sleeve (2) forms an acute angle with the plane of the fitting flange (1), the sleeve (2) having a cylindrical shape, the wall section thereof to be turned towards the roof ridge (13) is shorter in its height than the wall section opposite it, and that the wall section of the sleeve (2) to be turned towards the roof ridge (13) is substantially vertically non- adjustable, whereas the wall section of the sleeve (2) to be turned away from the roof ridge (13) together with the fitting flange (1) is vertically adjustable by hand, characterized in that approximately in the middle of the distance of the free edge (3) of the sleeve from the fitting flange (1) there is within the sleeve (2) a steel ring (5) about which a fold (6) of material is formed upon vertical adjustment of the wall section of the sleeve (2) to be turned away from the roof ridge (13).
